# EUROPÄISCHE PATENTSCHRIFT

(11) **EP 0 758 699 B1**
(45) Veröffentlichungstag und Bekanntmachung des Hinweises auf die Patenterteilung: **17.10.2001**
(21) Anmeldenummer: 96111806.4
(22) Anmeldetag: 23.07.1996
(51) Int. Cl.: E02D 5/30, E02D 27/12, E02D 7/26

(54) **Verfahren zur Einbringung von sich verjüngenden Pfählen, zugehörige Pfähle, und daraus hergestellte Gründungen und Fundamentbildungen**
Method for installing tapered piles, tapered piles, and foundation structures made with these piles
Procédé d'installation de pieux côniques, pieux correspondants, et fondation à pieux ainsi obtenue

(30) Priorität: 31.07.1995 DE 29512311 U; 25.09.1995 DE 19535183; 23.01.1996 DE 29601080 U
(43) Veröffentlichungstag der Anmeldung: 19.02.1997
(73) Patentinhaber: Dipl.Ing. Helmut Hemmerlein GmbH & CO. Bau KG., 91077 Neunkirchen (DE)
(72) Erfinder: Hemmerlein, Helmut, Dipl.-Ing., 91077 Neunkirchen a.Br. (DE)
(74) Vertreter: Meissner, Bolte & Partner

(56) Entgegenhaltungen:
- WO-A-94/17252
- CH-A- 622 570
- DE-C- 194 125
- DE-C- 230 436
- NL-A- 8 701 500
- US-A- 3 820 347
- PATENT ABSTRACTS OF JAPAN vol. 11, no. 1 (M-550) [2448] , 6.Januar 1987 & JP-A-61 179920 (OHBAYASHIGUMI LTD), 12.August 1986,

## Beschreibung

Die Erfindung betrifft zunächst ein Verfahren zur Einbringung von sich in Einbringrichtung verjüngenden Pfählen in den Erdboden, die zur Abstützung bzw. dem Tragen von Bauwerken oder Bauwerksteilen, insbesondere von Bauwerksfundamenten dienen (Oberbegriff des Anspruches 1). Derartige, in der Fachwelt auch "Nägel" genannte Pfähle sind aus DE-PS 194 125 in Form von hohlen, sich nach unten verjüngenden Rammpfählen aus Eisenbeton bekannt. Gemäß dem vorstehend zitierten Titel dieser Patentschrift sollen diese Pfähle in den Erdboden eingerammt werden. Hiermit ist vermutlich auf das seinerzeit übliche Einrammen von Pfählen, Spundwänden und dergleichen mittels dampfbetriebener Rammbären Bezug genommen. Mit so eingerammten Pfählen sind die Nachteile verbunden, daß nach jedem Rammstoß und damit auch nach dem letzten Rammstoß der betreffende Pfahl sich um ein kurzes Stück nach oben bewegt (gewissermaßen rückfedert) und damit einen gewissen Schlupf zu dem angrenzenden Erdboden erhält. Hiermit wird sich aber bei der späteren Belastung durch das aufgesetzte Gebäude eine gewisse nachteilige Setzung (Einsinken in den Erdboden) der Pfähle und damit des Gebäudes ergeben. Setzungen des auf solchen Pfählen ruhenden Gebäudes sind aber zu vermeiden, da sie zu Bauschäden und Reklamationen führen können. Die letztgenannten Nachteile ergeben sich auch beim Gegenstand von CH-PS 622.570, der einen Satz von vorfabrizierten Betonpfahlelementen und einen mit diesen hergestellten Betonrammpfahl betrifft. Es sind kegelstumpfförmige Pfahlelemente vorgesehen, die mit weiteren Pfahlelementen fluchtend zusammengesetzt werden und den einzurammenden Betonpfahl ergeben. Diese Zusammensetzung des einzurammenden Pfahles aus mehreren Elementen hat den weiteren Nachteil, daß die Elemente sich an ihren Verbindungsstellen zueinander verschieben können, oder daß die Verbindungsstelle aus der Flucht der Elemente zur Seite ausweicht, so daß der gesamte Pfahl in sich ein oder mehrere Knickstellen aufweist. Hiermit erhält man eine instabile Gründung. Hinzu kommt, daß oft die vorgenannten Verschiebungen oder Knickungen nach dem Einbringen des Betonpfahles nicht mehr festzustellen sind und somit eine bleibende Gefährdung für das hiervon getragene Bauwerk darstellen.

In der WO 94/17252 werden Pfähle und Verfahren offenbart, die zu einer Verbesserung des Fundaments beitragen sollen. Hierzu wird ein leicht konisch zulaufender Pfahl mittels Hämmern oder Vibration in den Boden getrieben. Das entstandene Loch wird entweder direkt mit Zement oder ähnlichem ausgegossen oder es werden zuerst Verstrebungen eingesetzt und dann Zement darin eingegossen.

Zur Schaffung von Gründungen für größere und damit entsprechend schwere Bauwerke, z.B. ist dabei an über 40 m hohe Lagergebäude gedacht, ist es derzeit in der Praxis üblich, relativ tiefe, zylindrische Löcher in den Erdboden zu bohren, danach in das Loch eine Bewehrung einzubringen und schließlich dieses Loch mit Beton auszugießen. Die Löcher müssen so lang sein, bis eine tragfähige Erdschicht erreicht wird, auf welcher der durch das Ausgießen entstandene zylindrische Betonpfahl sich mit der Gebäudelast abstützen kann.

Die Reibung zwischen der zylindrischen Außenwand des Betonpfahles und der Lochwandung reicht nämlich nicht aus, um die später auf diesem Betonpfahl ruhende Last aufzunehmen. Aus Vorstehendem ergibt sich oft eine relativ große Lochlänge, z.B. von 20 m, bis die tragfähige Erdschicht erreicht ist. Die Kosten für die Herstellung solcher Betonpfähle sind außerordentlich hoch. Hinzu kommt, daß deren aus dem Erdreich hervorragenden oberen Enden noch mit einem Preßlufthammer geebnet und auf das jeweils gleiche Niveau gebracht werden müssen, da in der Regel mehrere Betonpfähle miteinander eine Gründung bilden. Trotz dieses großen Fertigungsaufwandes kann es bei einem Nachgeben der an sich als tragfähig eingeschätzten Bodenschicht geschehen, daß die auf derartigen Pfählen ruhenden Gebäude sich setzen. Dies kann zu Rissen im Gebäude und weiteren Schäden führen. So kann bei dem vorstehend als Beispiel zitierten Lagergebäude damit die Höhe von Lagerflächen sich in Relation zu anderen Flächen ändern. Da in solchen Lagergebäuden computergesteuerte, fahrbare Geräte zur Beladung bzw. Entladung betrieben werden und hierbei eine exakte Einhaltung der jeweiligen Höhenlage der zu erfassenden Paletten oder dergleichen zwingend erforderlich ist, kann durch solche Setzungen das gesamte Gebäude oder wesentliche Bereiche davon funktionsunfähig werden.

Die Aufgaben- bzw. Problemstellung der Erfindung besteht demgegenüber zunächst darin, ein Verfahren für das Eintreiben von Pfählen gemäß dem Oberbegriff des Anspruches 1 in den Erdboden zu schaffen, das mit einem relativ geringen Arbeits- und Materialaufwand durchführbar ist, wobei die so eingetriebenen Pfähle sich unter der auf ihnen ruhenden Gebäudelast nicht oder praktisch nicht mehr setzen, d.h. nicht noch weiter in den Erdboden eindringen, was eine entsprechende Absenkung (Setzung) des betreffenden Gebäudes zur Folge hätte.

Zur Lösung dieser Aufgaben- bzw. Problemstellung ist daher zunächst gemäß dem Kennzeichen des Anspruches 1 vorgesehen, daß die Pfähle in in ihrer Längsrichtung hin- und hergehende Schwingungen versetzt und in dieser Weise zunächst in den Erdboden bis zu einer Position eingetrieben werden, die kurz vor Erreichen ihrer vorgesehenen, endgültigen Tiefenlage gelegen ist, daß danach die Schwingungen abgestellt werden und dann eine Endphase des Eintreibens durch Aufbringen einer in Eintreibrichtung wirkenden, schwingungsfreien Kraft auf den Pfahl erfolgt, bis dieser mit einer gewissen Vorspannung im Erdboden fest gehalten ist. Diese Vorspannung kann auch als ein sich Verkeilen oder Verspannen des Pfahles mit dem angrenzenden Erdreich verstanden werden. Das Einbringen solcher Pfähle mittels in ihrer Längsrichtung hin- und hergehenden Schwingungen ist gegenüber dem vorbekannten Einrammen günstiger, weil es demgegenüber mit einem wesentlich geringeren apparativen Aufwand und auch einer wesentlich geringeren Geräuschentwicklung erfolgen kann. Es muß aber berücksichtigt werden, daß nach dem Abstellen des betreffenden Schwingungserzeugers, z.B. eines Vibrators, dieser noch etwas hin- und herschwingt, wodurch sich ein geringes Eindrücken und sich wieder nach oben Bewegen des Pfahles relativ zum Erdboden ergibt. Damit erhält der betreffende Pfahl bzw. erhalten die betreffenden Pfähle ein gewisses Maß an Schlupf relativ zum Erdboden. Es würden also im Prinzip dann die gleichen Nachteile vorliegen wie bei dem eingangs erläuterten Rammen mit der Gefahr einer späteren, nachteiligen Setzung der Pfähle und damit des Gebäudes. Um nun sowohl die Vorteile eines leichten und schnellen, mit relativ geringem Geräteaufwand auf der Baustelle durchführbaren Einbringens solcher Pfähle mittels Schwingungen bzw. Vibrationen zu haben, als auch die erläuterten nachteiligen Setzungen zu vermeiden, ist gemäß der zweiten Hälfte des Kennzeichens des Anspruches 1 vorgesehen, daß die Schwingungserzeugung kurz vor Erreichen der Endstellung des Pfahles aufhört und dann das letzte Stück des Eintreibvorganges durch eine auf den Pfahl wirkende, schwingungsfreie Zug- oder Druckkraft erfolgt. Diese Belastung treibt ihn satt und ohne Schlupf in den Boden. Es ist die o.g. Vorspannung erreicht. Damit sind Setzungen vermieden bzw. sie haben nur noch einen so geringen Betrag, daß dies sich auf das Bauwerk nicht nachträglich auswirkt. Als weiterer Vorteil kommt hinzu, daß die Belastung eines so vorgespannten Pfahles elektronisch aufgezeichnet und als Grundlage von bodenmechanischen Berechnungen verwertet werden kann.

Eine bevorzugte Ausführungsform des erfindungsgemäßen Verfahrens ist Gegenstand des Anspruches 2. Hierbei wird zunächst der Pfahl nicht unter die Längsschwingungen oder -vibrationen gesetzt, sondern mittels einer entsprechenden Zug- oder Druckkraft über einen Teilbereich seiner Länge in den Erdboden eingedrückt. Somit ist er vom Erdboden relativ fest gehalten, so daß die auf ihn in seiner Längsrichtung wirkenden Schwingungen nicht dazu führen können, daß er sich zur Seite bewegt oder sogar beschädigt wird.

Die Erfindung betrifft ferner die Ausgestaltungen von aus Beton oder Stahlbeton bestehenden Pfählen, die für die Durchführung des erfindungsgemäßen Verfahrens eingesetzt werden können. Hierzu wird auf die Ansprüche 3 bis 11 verwiesen.

Gemäß Anspruch 3 sind die Betonpfähle über ihre gesamte Länge mit einer konisch oder bogenförmig nach unten verlaufenden Verjüngung versehen. Außerdem sind die Oberflächen der Außenseiten der Pfähle aufgerauht oder es befinden sich dort Vertiefungen. Somit nehmen die Pfähle in ihrem Durchmesser von unten nach oben betrachtet ständig zu. Dies hat ein ständiges Verdrängen des Erdreiches mit dem Einbringen der Pfähle zur Folge. Es wird auch hierdurch der Halt der Pfähle in der Erde mit der zum Anspruch 1 erläuterten Vorspannung weiter gefestigt. Die ferner bei derartigen Pfählen vorgesehenen Aufrauhungen oder Vertiefungen unterstützen den Halt der betreffenden Pfähle im bzw. am seitlichen Erdreich. Die vorstehend erläuterten Vorteile werden mit dem Stand der Technik gemäß US-PS 3 820 347 nicht erreicht. Zum einen sind die dort vorgesehenen Pfähle nicht über ihre gesamte Länge konisch oder bogenförmig zulaufend, sondern nur auf der unteren Hälfte ihrer Länge. Dagegen ist der Durchmesser der oberen Hälfte (die Begriffe "unten" und "oben" sind immer bezogen auf deren Position nach ihrem Einbringen in den Erdboden) dieser Pfähle gleichbleibend. Somit kann dort nicht die für den Halt des Pfahles im Erdreich laut Anspruch 1 zu schaffende Vorspannung erreicht werden. Schließlich zeigt diese Literaturstelle auch nicht die zum Gegenstand des Anspruches 3 gehörenden Aufrauhungen oder Vertiefungen. Insbesondere bei einem relativ weichen Erdboden kann Erde in diese Aufrauhungen oder Vertiefungen eindringen, wodurch der Halt des Pfahles entsprechend verbessert wird. Es fehlt also beim Gegenstand dieser Literaturstelle das synergistische Zusammenwirken der sich über die ganze Länge erstreckenden Verjüngung und der Aufrauhungen oder Vertiefungen um die Pfähle, einschließlich der von ihnen getragenen Last, in der Einbringlage zu halten und weitere Setzungen zu vermeiden. Die mit der Erfindung von den Pfählen ausgeübte Haltekraft ist so groß, daß es nicht mehr notwendig ist, daß die Pfähle mit ihrem zuerst in den Erdboden einzutreibenden, unteren Ende auf einer tragfähigen Erdschicht zur Auflage und Abstützung kommen müssen.

Die Gegenstände der Ansprüche 4 und 5 befassen sich mit der hier vorteilhaften Neigung bzw. Steigung der Außenseiten der Pfähle zu ihrer Längsmittelachse. Anspruch 5 gibt dabei die Möglichkeit, die Neigung oder Verjüngung der Pfähle in Abhängigkeit von der Konsistenz des jeweiligen Erdbodens zu wählen. Diese Neigung kann etwa 2 - 6 % betragen.

Durch das "trompeten"-artige Erweitern der Betonpfähle in ihrem oberen Endbereich gemäß Anspruch 6 wird eine zusätzliche Verdrängung des Erdreiches im oberen Bereich der Betonpfähle erreicht. Hiermit wird die Tragfähigkeit solcher Betonpfähle zusätzlich erhöht.

Anspruch 7 beinhaltet eine bevorzugte Ausführungsform der Erfindung zur Schaffung von Außenflächen oder -seiten des Betonpfahles, die Aufrauhungen und/oder Vertiefungen aufweisen.

Zum Gegenstand des Anspruches 8 ist darauf hinzuweisen, daß die genannte US-PS 3 820 347 zwar Pfähle mit einem etwa quadratischen Querschnitt zeigt; nicht aber Pfähle mit runden oder elliptischen Querschnitten.

Die Ansprüche 9 und 10 ermöglichen die Anbringung sowohl eines Vibrators als auch eines Fundamentes, z.B. einer Tragplatte.

Weitere Vorteile und Merkmale der Erfindung sind sowohl den vorstehend erläuterten Unteransprüchen, auf deren Inhalt hiermit ausdrücklich Bezug genommen wird, als auch der nachfolgenden Beschreibung und der zugehörigen Zeichnung von erfindungsgemäßen Ausführungsmöglichkeiten zu entnehmen. In der Zeichnung zeigt:
- Fig. 1 bis 4 :: verschiedene Stadien des Eintreibvorganges gemäß dem-erfindungsgemäßen Verfahren, mit Darstellung von Pfählen nach der Erfindung,
- Fig. 5 :: eine erste Ausführungsmöglichkeit eines Gerätes zur Durchführung des Eintreibvorganges,
- Fig. 6 :: eine zweite Ausführungsmöglichkeit eines Gerätes zur Durchführung des Eintreibvorganges,
- Fig. 7 :: einen Pfahl nach der Erfindung in perspektivischer Ansicht,
- Fig. 8, 9 :: in Teilansichten die Erfindung im Zusammenhang mit einer Gründung für ein Einzelfundament, mit Darstellung von Pfählen nach der Erfindung,
- Fig. 10, 11 :: eine Ausführungsmöglichkeit der Erfindung im Zusammenhang mit einer Gründung in Form eines plattenförmigen Fundamentes, mit Darstellung von Pfählen nach der Erfindung. Dabei ist Fig. 11 ein Schnitt gemäß der Linie XI-XI in Fig. 10.

Das Prinzip des Eintreibens der Pfähle 1 in den Erdboden 2 ist in den Fig. 1 - 4 dargestellt. Der betreffende Pfahl 1 wird mit einer nur schematisch angedeuteten Halterung 3 in senkrechter Lage auf den Erdboden 2 aufgesetzt und dann durch eine Druck- oder Zugkraft gemäß Pfeil 4 über einen Teilbereich 5 seiner Gesamtlänge L in den Erdboden eingedrückt. Dieses'Eindrücken erfolgt schwingungs- bzw. vibrationsfrei. Danach wird auf die obere Stirnfläche 6 des Pfahles 1 ein Schwingungserzeuger, hier ein nur schematisch angedeuteter Vibrator 7, aufgesetzt, der in nicht dargestellter Weise mit dem oberen Bereich 8 des Pfahles 1 verbunden ist und diesen in seiner Längsrichtung A-B gemäß den Pfeilen 9 auf- und abschwingt, bis er die in Fig. 3 dargestellte Eintreiblage erreicht hat. Danach wird der Vibrator 7 weggenommen oder abgeschaltet und es wird gemäß Pfeil 10 der Pfahl noch um den weiteren Betrag 11 vibrations- bzw. schwingungsfrei in seine Endposition gemäß Fig. 4 gedrückt. In dieser Position hat er die zur Erfindung beschriebene Vorspannung. Hiermit wird der erläuterte nachteilige Schlupf zwischen Pfahl 1 und Erdboden 2 vermieden, der nach Beendigung der Vibration gemäß der Position der Fig. 3 auftreten kann. Der Pfahl ist fest im Erdreich verklemmt.

Zusammengefaßt ergibt sich, daß das zunächst durch Ziehen oder Drücken am Pfahl 1 erfolgte Eindrücken um den Betrag 5 ihn im Erdreich hält, so daß die dann erfolgenden Vibrationen, welche den Pfahl 1 um den Hauptteil seiner Länge einbringen, den Pfahl nicht zur Seite bewegen oder beschädigen können. Die letzte, bereits geschilderte Phase des Überganges von Fig. 3 nach Fig. 4 durch die Kraft 10 schafft die endgültige, fixe Eintreiblage und Vorspannung, in der bei der vorgesehenen Belastung praktisch kein Setzen des Pfahles mehr in das Erdreich hinein erfolgt.

Wie in Fig. 1 - 4 und insbesondere in Fig. 7 dargestellt, ist der Pfahl 1 nach unten konisch verjüngt. Er kann eine beliebige Querschnittsform, z.B. quadratisch oder rechteckig gemäß Fig. 7 haben. Er könnte stattdessen auch einen ovalen oder kreisrunden Querschnitt besitzen. Ferner kann sich der Pfahl 1 in Richtung zu seiner oberen Stirnfläche hin "trompeten"-artig erweitern, wie es durch die strichpunktierten Linien 12 in Fig. 1 oben angedeutet ist.

Statt einer konischen Verjüngung der Pfähle nach unten kann eine solche Verjüngung auch bogenförmig verlaufen. Die Pfähle weisen in einer bevorzugten Ausführungsform eine Ausgestaltung der Verjüngung ihrer Außenseiten derart auf, daß sie nach ihrem Eintreiben und endgültigen Eindrücken in den Erdboden an diesem haften. Dabei kann die Verjüngung der Pfähle in Abhängigkeit von der Konsistenz des jeweiligen Erdbodens gewählt werden, und zwar derart, daß bei härterem Erdboden die Neigung der Außenseiten des Betonpfahles zu dessen Längsmittelachse A-B kleiner und bei einem weicheren Erdboden demgegenüber größer ist. Beispielsweise kann die Neigung jeder der Außenseiten des betreffenden Pfahles 1 zu seiner Längsmittelachse A-B etwa 2 bis 6 % betragen. Schließlich können auch im Sinne der Aufgabenstellung der Erfindung die Oberflächen der Außenseiten der Pfähle aufgerauht oder mit Vertiefungen versehen sein. Hierdurch wird weiter ihre Haftung oder Reibung an dem sie umgebenden Erdreich erhöht. Hierzu empfiehlt es sich, die Betonpfähle aus einem porösen Betonmaterial herzustellen, wobei die vorgenannte Porösität die Aufrauhungen oder Vertiefungen bildet.

Durch die konische Verjüngung des Pfahles verklemmen sich seine Seitenflächen beim Eintreiben mit dem daran anliegenden Erdreich. Im Gegensatz zu dem erläuterten Stand der Technik, bei dem in den Erdboden eingegossene zylindrische Betonpfähle sich auf einer tragenden Bodenschicht abstützen, ist es hier nicht notwendig, daß die untere Stirnfläche 13 des Pfahles ein festes Widerlager in Form einer tragenden Bodenschicht findet. Während die vorbekannten zylindrischen Betonpfähle sehr lang sein müssen, z.B. 20 m, genügen für eine hinreichende Gründung mit Pfählen, die nach der Erfindung ausgebildet und eingetrieben sind, eine demgegenüber kleinere Pfahllänge von z.B. 8 - 12 m. Es versteht sich, daß die Erfindung nicht auf Pfähle dieser Länge beschränkt ist.

Erwähnt sei noch, daß vom Prinzip her das Eindrücken des Pfahles aus der Position der Fig. 1 in die Position der Fig. 2 durch Aufbringen einer Zug- oder Druckkraft 4 nicht unbedingt notwendig ist. Man könnte stattdessen bei auf dem Erdboden aufgesetztem Pfahl gemäß Fig. 1 bereits mit der Aufbringung der senkrechten Schwingungen mittels eines Vibrators 7 oder dergleichen beginnen und dies so lange fortsetzen, bis der Pfahl die Position der Fig. 3 erreicht hat. Danach erfolgt der weitere Eintreibvorgang wie oben erläutert.

Die Pfähle 1 sind aus Beton oder Stahlbeton. Sie können auch hohl und dabei aus einem porösen Beton herstellbar sein, so daß durch ihren hohlen Innenraum (nicht dargestellt) über den porösen Beton im Erdreich befindliches Wasser abgesaugt werden kann. Dies verringert bei sehr feuchten Böden die Gefahr einer zu großen Schlüpfrigkeit der Pfahlaußenseite am Boden.

In den Figuren 5 und 6 sind schematisch Anordnungen und Geräte gezeigt, um die Pfähle nach der Erfindung in den Erdboden einzubringen. Im Beispiel der Fig. 5 ist ein kleineres, geländegängiges Fahrzeug 14 an der Baustelle mittels üblicher, hydraulisch zu betätigender Stützen 15 abgestützt und gegebenenfalls durch einen Ballast 16 fest gehalten. Es trägt über nur schematisch angedeutete Streben 17 eine ebenfalls nur schematisch angedeutete Halterung 18, in der eine Hydraulik 19 befestigt ist. Der bewegliche Teil 19' dieser Hydraulik ist in nicht dargestellter Weise fest mit dem oberen Bereich des Vibrators 7 verbunden, der über eine nur angedeutete Verbindung 20 am oberen Bereich 8 des Pfahles 1 angreift. Die Hydraulik 19 sorgt für die sogenannte Vorspannung, d.h. das letzte schwingungslose Eindrücken des Pfahles 1 in den Erdboden aus der Position gemäß Fig. 3 in die der Fig. 4. Sie kann auch bei entsprechender Ausbildung für das Eindrücken des Bereiches 5 des Pfahles 1 aus der Position der Fig. 1 in die der Fig. 2 dienen. Die Belastungsergebnisse der erläuterten Hydraulik 19 können elektronisch aufgezeichnet und ausgewertet werden. Die genaue senkrechte Lage der Halterung 18 kann durch hydraulische Verstellung der Abstützungen 15 des Gerätes 14 erreicht werden.

In der Ausführungsform nach Fig. 6 ist ein fahrbarer Traktor 21 vorgesehen, der über eine Strebenanordnung 22 ein Gerüst 23 trägt, das hier nur schematisch angedeutet ist. Das Gerüst 23 stützt sich bei 24 am Erdboden ab. Es sind zwei Seilzüge 25 und 26 in Form von Seilwinden vorgesehen. Diese Seilzüge bewirken über das Gerüst 23, auch Mäkler genannt, und die daran angebrachten, nachstehend näher erläuterten Umlenkrollen folgendes:

Das Seil 25, welches von der Rolle 27 des Traktors auf und ab bewegt werden kann, läuft über eine Zwischenrolle 28' zu einer Umlenkrolle 28 des Mäklers 23. Hieran hängt der Vibrator 7 und an diesem der Pfahl 1. Dabei zeigt Fig. 6 den Pfahl 1 vor seinem Einbringen in den Erdboden. Dies entspricht der Stellung gemäß Fig. 1. Der zweite Seilzug 26 wird von der Rolle 29 des Traktors bewegt und läuft über eine weitere Umlenkrolle 30 des Mäklers 23, die ebenso wie die vorgenannte Umlenkrolle 28 in dessen oberen Bereich angebracht ist. Der Seilzug 26 läuft von der Umlenkrolle 30 zu einer unteren Umlenkrolle 31 des Mäklers und von da wieder nach oben zum Vibrator 7. Dieser Seilzug dient bei entsprechendem Antrieb über die Rolle 29 dazu, über den dann nicht betriebenen Vibrator den Pfahl 1 aus der Position gemäß Fig. 3 in die Endlage gemäß Fig. 4 zu drücken, d.h. ihm die bereits erläuterte Vorspannung zu geben.

Es versteht sich, daß die vorbeschriebenen Ausführungen nach Fig. 5 und 6 nur beispielhaft sind und daß die Lehre der Ansprüche 1 - 3 auch mit anderen Geräteausführungen verwirklicht werden kann. Die Einstellung der senkrechten Lage der Halterung bzw. des Mäklers 23 kann durch in der Zeichnung nicht dargestellte hydraulische Stützen dieses Mäklers erfolgen.

Sowohl das Gerät 14 als auch der Traktor 21 sind wegen der geforderten Geländegängigkeit zweckmäßigerweise mit Raupenantrieb versehen.

Fig. 7 zeigt die Ausführungsmöglichkeit eines des Pfähle 1 in perspektivischer Darstellung. Hieraus ist sowohl die Verjüngung des Pfahles von seiner oberen Stirnfläche 6 bis zu seiner unteren Stirnfläche 13 als auch eine rechteckige bzw. quadratische Querschnittsform zu erkennen. Es könnte aber auch eine ovale oder kreisförmige Querschnittsform vorgesehen sein. Der angegossene Zapfen 35 kann zum Erfassen des Pfahles durch einen Kran oder auch zum Verbinden mit dem Vibrator dienen.

Die Figuren 8, 9 zeigen die Schaffung einer Einzelgründung bzw. eines Einzelfundamentes mit der Erfindung. Fig. 8 zeigt in diesem Beispiel in der Draufsicht einen Teil des Bodens 2 mit insgesamt neun Pfählen 1, von denen jeweils die oberen Stirnflächen erkennbar sind. Das hierauf aufzubringende Fundament ist aus Gründen der zeichnerischen Vereinfachung in Fig. 8 nur strichpunktiert angedeutet.

Fig. 9 zeigt hierzu eine Ansicht in Pfeilrichtung 32 mit angegossenem Fundament 33. Das Fundament 33 ist auf die oberen Stirnflächen 6 der Pfähle 1 aufgesetzt, die sich in einer gemeinsamen Ebene befinden. Es kann hierzu mit in das Material der Pfähle 1 eingelassenen Eisenstäben 34 vergossen sein. Diese Eisenstreben 34 sind in einem der Pfähle 1 in Fig. 8 angedeutet. Sie können zum Halt der Pfähle bei ihrem Aufsetzen auf den Erdboden und auch zur Übertragung der Schwingungen vom Vibrator 7 auf die Pfähle dienen. Somit ist ein Fundament 33 geschaffen, das in Fig. 8 von einer Gruppe diese Einzelgründung bildender Pfähle 1, hier von acht Pfählen im Quadrat und einem in der Mitte des Quadrates angeordneten Pfahl gebildet ist. Die Halterungen 35 und 34 sind mit den oberen Stirnflächen der Pfähle 1 fest verbunden. Sie können sowohl zum Aufbringen und Halt des Vibrators, als auch einer Fundamentplatte gemäß Ziffer 33 in Fig. 9 dienen. Es versteht sich, daß für die Gründung eines Bauwerkes dessen Gewicht und Größe aufnehmende Anzahl von solchen Einzelgründungen vorzusehen ist. Eine Komprimierung des Bodens zwischen den einzelnen Einzelgründungen braucht hier nicht vorgesehen zu sein. Läßt man aber eine gewisse Bodensetzung des Bauwerkes zu und ist der zwischen den Pfählen bestehende Boden komprimiert, so kann er auch zur Lastübernahme aus dem Bauwerk mit herangezogen werden. Dazu sind Bodennachuntersuchungen nach dem Pfahlsetzen angebracht.

Ferner kann eine Anordnung der Pfähle gemäß den Figuren 10, 11 vorgesehen sein, die ebenso wie die Pfähle nach dem Ausführungsbeispiel der Figuren 8, 9 gemäß der Lehre der Erfindung in den Erdboden eingebracht werden. Es ist ein Areal 36 gezeigt, in dem eine Anzahl von Tragpfählen 1 in mehreren nebeneinander bzw. übereinander liegenden Reihen C-D und E-F in das Erdreich 2 eingetrieben ist. Die Abstände a zwischen den Tragpfählen (siehe Fig. 10) sind relativ gering. Sie sind so gewählt, beispielsweise 0,5 m, daß entsprechend der jeweiligen Belastung und dem Bodenwert mit dem Eintreiben der Tragpfähle zwischen ihnen Bereiche 37 mit verdichteter Erde entstehen, die kreuzschraffiert in Fig. 11 dargestellt sind. Auch hier verjüngen sich die Tragpfähle 1 von oben, d.h. von ihren Stirnseiten 6 her nach unten zu ihren Stirnflächen 13, und zwar ebenso wie in den übrigen Ausführungsbeispielen in einer bevorzugt konischen Form der Verjüngung. Auch in diesem Ausführungsbeispiel sowie dem zuvor anhand der Fig. 8, 9 erörterten Ausführungsbeispiel können die Pfähle wie zuvor erläutert ausgestaltet sein. Damit entsteht zwischen den Pfählen insgesamt ein Bereich verdichteten Erdreiches. Außerdem dienen auch hier, ebenso wie bei den übrigen Ausführungsbeispielen, die Seitenwände 38 des Erdreiches als Anlage- und Abstützflächen für die sich nach unten verjüngenden Seitenwände 39 der Tragpfähle 1. Die mit den Pfeilen 40 angedeutete Last des Bauwerkes drückt auf die Tragpfähle 1. Im vorliegenden Ausführungsbeispiel liegt die Länge L der Tragpfähle im Bereich von 8 - 12 m, während die Abmessung der oberen Stirnfläche 6 50 x 50 cm und der unteren Stirnfläche 13 15 x 15 cm ausmacht. Aufnahme und Abstützung der Last 40 erfolgt, wie erläutert, in der gleichen Weise wie bei den vorhergehenden Ausführungsbeispielen. Zusätzlich ist hier noch der o.g. Effekt gegeben, daß durch die geringen Abstände a zwischen den Tragpfählen 1 insgesamt eine verdichtete Erdplatte geschaffen wird. Eine solche Platte ist mit wesentlich geringerem Aufwand herstellbar als eine sonst aus Stahlbeton zu gießende Grundplatte. Die Anordnung nach den Figuren 10, 11 empfiehlt sich insbesondere bei Vorhandensein von weichen und damit kaum tragfähigen Böden. Das Bauwerk kann mit einem Fundament analog dem Teil 33 in Fig. 9 auf die dargestellten Einzelpfähle, hier zwölf Stück, aufgelegt oder mit davon vorragenden Bewehrungen (siehe Ziffer 34 in Fig. 8, 9) vergossen werden.

## Patentansprüche

1. Verfahren zur Einbringung von sich in Einbringrichtung verjüngenden Pfählen (1) in den Erdboden (2), die zur Abstützung bzw. dem Tragen von Bauwerken oder Bauwerksteilen, insbesondere von Bauwerksfundamenten dienen, **dadurch gekennzeichnet, daß** die Pfähle (1) in in ihrer Längsrichtung (A-B) hin- und hergehende Schwingungen (9) versetzt und in dieser Weise zunächst in den Erdboden (2) bis zu einer Position eingetrieben werden, die kurz vor Erreichen ihrer endgültigen Tiefenlage gelegen ist, daß danach die Schwingungen abgestellt werden und dann eine Endphase des Eintreibvorganges durch Aufbringen einer in Eintreibrichtung (4) wirkenden, schwingungsfreien Zug- oder Druckkraft (10) auf den Pfahl erfolgt, bis dieser mit einer gewissen Vorspannung im Erdboden fest gehalten ist.

2. Verfahren nach Anspruch 1, **dadurch gekennzeichnet, daß** der jeweilige Pfahl (1) zunächst schwingungslos über einen Teilbereich (5) seiner Länge (L) in den Erdboden (2) eingezogen oder eingedrückt wird und daß erst danach dem Pfahl die Schwingungen (9) zugeführt werden.

3. Betonpfähle zur Ausführung des Verfahrens nach Anspruch 1 oder 2, wobei die Betonpfähle über ihre gesamte Länge eine konisch oder bogenförmig nach unten verlaufende Verjüngung aufweisen, **dadurch gekennzeichnet, daß** die Oberflächen der Außenseiten (1') der Betonpfähle (1) aufgerauht oder mit Vertiefungen versehen sind.

4. Betonpfähle nach Anspruch 3, **gekennzeichnet durch** eine Ausgestaltung der Steigung der Außenseiten (1') der Pfähle (1) zu ihrer Längsmittelachse (A-B) derart, **daß** sie nach ihrem Eintreiben und endgültigen Eindrücken in den Erdboden (2) an diesem haften.

5. Betonpfähle nach Anspruch 4, **dadurch gekennzeichnet, daß** bei härterem Erdboden die Neigung der Außenseiten (1') des Betonpfahles zu dessen Längsmittelachse (A-8) kleiner ist als bei einem weicheren Erdboden.

6. Betonpfähle nach einem oder mehreren der Ansprüche 3 bis 5, **dadurch gekennzeichnet, daß** sich die Betonpfähle (1) im Bereich ihrer oberen Enden (8) "trompeten"-artig nach oben/außen erweitern (12).

7. Betonpfähle nach einem oder mehreren der Ansprüche 3 bis 6, **dadurch gekennzeichnet, daß** zur Schaffung der Aufrauhungen oder Vertiefungen die Betonpfähle (1) aus einem porösen Beton bestehen.

8. Betonpfähle nach einem oder mehreren der Ansprüche 3 bis 7, **dadurch gekennzeichnet, daß** die Pfähle (1) einen etwa quadratischen oder runden oder etwa elliptischen Querschnitt aufweisen.

9. Betonpfähle zur Durchführung des Verfahrens nach Anspruch 1 oder 2, sowie nach einem oder mehreren der Ansprüche 3 - 8, **dadurch gekennzeichnet, daß** die Pfähle (1) in ihrem oberen Bereich (8) eine von der oberen Stirnfläche (6) her zugängige Halterung (35; 34) für das Anbringen eines Vibrators aufweisen.

10. Betonpfähle nach Anspruch 9, **dadurch gekennzeichnet, daß** die Halterungen (35; 34) für die Befestigung eines Einzelfundamentes (33) ausgebildet sind.

11. Betonpfähle nach Anspruch 10, **dadurch gekennzeichnet, daß** das Einzelfundament (33) mit Trageisen (34) vergossen ist, die von den oberen Bereichen (8) der Pfähle (1) über deren oberen Stirnflächen (6) nach oben vorragen.

## Claims

1. A method of inserting piles (1) into the ground (2), the piles (1) tapering in the insertion direction and serving to support or carry structures or structural members, in particular building foundations, **characterised in that** the piles (1) are set into vibration (9) in their longitudinal direction (A - B) and in this way are first driven into the ground (2) into a position just short of their final depth, **in that** thereafter the vibrations are stopped and then a final phase of the driving process is carried out by exerting a vibration-free tensile or compressive force (10) on the pile in the driving direction (4) until the pile is firmly held in the ground with a certain prestress.

2. A method according to claim 1, **characterised in that** the respective pile (1) is first drawn or pushed into the ground (2) vibrationlessly over a portion (5) of its length (L) and **in that** only then are the vibrations (9) transmitted to the pile.

3. Concrete piles for carrying out the method according to claim 1 or 2, wherein the concrete piles taper downwards in a conical or curved manner over their entire length, **characterised in that** the surfaces of the outsides (1') of the concrete piles (1) are roughened or provided with recesses.

4. Concrete piles according to claim 3, **characterised by** an inclination of the outsides (1') of the piles (1) relative to their longitudinal central axis (A - B) such that, after the piles have been driven and finally pushed into the ground (2), they adhere thereto.

5. Concrete piles according to claim 4, **characterised in that**, for harder ground, the inclination of the outsides (1') of the concrete pile relative to its longitudinal central axis (A - B) is less than for softer ground.

6. Concrete piles according to one or more of claims 3 to 5, **characterised in that** the concrete piles (1) expand upwards and outwards in a trumpet-like manner in the region of their upper ends (8).

7. Concrete piles according to one or more of claims 3 to 6, **characterised in that** the concrete piles (1) comprise a porous concrete for producing the roughening or recesses.

8. Concrete piles according to one or more of claims 3 to 7, **characterised in that** the piles (1) have an approximately square or round or approximately elliptical cross-section.

9. Concrete piles for carrying out the method according to claim 1 or 2, and according to one or more of claims 3 to 8, **characterised in that** the piles (1) have, in their upper region (8), a mounting (35; 34) accessible from the upper end surface (6) and provided for attaching a vibrator.

10. Concrete piles according to claim 9, **characterised in that** the mountings (35; 34) are formed for securing a foundation block (33).

11. Concrete piles according to claim 10, **characterised in that** the foundation block (33) is cast with iron supports (34) which project upwards from the upper regions (8) of the piles (1) beyond the upper end surfaces (6) thereof.

## Revendications

1. Procédé pour enfoncer dans le sol (2) des pieux (1) qui vont en se rétrécissant dans la direction d'enfoncement et qui servent à supporter ou à porter des constructions ou des parties de constructions, en particulier des fondations de constructions, **caractérisé en ce que** les pieux (1) sont mis en oscillations (9) en va-et-vient dans leur direction longitudinale (A-B), et enfoncés de cette manière dans le sol (2) tout d'abord jusqu'à une position située brièvement avant d'atteindre leur position en profondeur définitive, et **en ce que** l'on exécute alors une phase terminale de l'opération d'enfoncement par application sur le pieu d'une force de traction ou de compression (10) agissant dans la direction d'enfoncement (4) et dépourvue d'oscillations, jusqu'à ce que celui-ci soit fermement retenu dans le sol avec une certaine précontrainte.

2. Procédé selon la revendication 1, **caractérisé en ce que** le pieu respectif (1) est engagé ou enfoncé dans le sol (2) tout d'abord sans oscillations sur une plage partielle (5) de sa longueur (L), et **en ce que** l'on applique seulement ensuite les oscillations (9) au pieu.

3. Pieu en béton pour la mise en oeuvre du procédé selon l'une ou l'autre des revendications 1 et 2, dans lequel le pieu en béton présente sur la totalité de sa longueur un rétrécissement qui se développe de manière conique, ou sous forme d'arc vers le bas, **caractérisé en ce que** les surfaces des faces extérieures (1') du pieu en béton (1) sont rendues rugueuses, ou pourvues de renfoncement.

4. Pieu en béton selon la revendication 3, **caractérisé en ce que** la pente des faces extérieures (1') du pieu (1) par rapport à son axe longitudinal médian (A-B) est ainsi conçue qu'après son enfoncement et son amenée finale sous pression dans le sol (2), celles-ci adhèrent au sol.

5. Pieu en béton selon la revendication 4, **caractérisé en ce que** dans le cas de sols durs, la pente des faces extérieures (1') du pieu en béton par rapport à son axe longitudinal médian (A-B) est inférieure au cas de sols meubles.

6. Pieu en béton selon l'une ou plusieurs des revendications 3 à 5, **caractérisé en ce que** le pieu en béton (1) s'élargit (12) vers le haut/vers l'extérieur à la manière d'une "trompette" dans la région de son extrémité supérieure (8).

7. Pieu en béton selon l'une ou plusieurs des revendications 3 à 6, **caractérisé en ce que** pour la réalisation des rugosités ou des renfoncements, le pieu en béton (1) est réalisé en béton poreux.

8. Pieu en béton selon l'une ou plusieurs des revendications 3 à 7, **caractérisé en ce que** le pieu (1) présente une section transversale approximativement carrée, ou circulaire, ou elliptique.

9. Pieu en béton pour la mise en oeuvre du procédé selon l'une ou l'autre des revendications 1 et 2, ainsi que selon l'une ou plusieurs des revendications 3 à 8, **caractérisé en ce que** le pieu (1) présente dans sa région supérieure (8) une monture (35 ; 34) accessible depuis la surface frontale supérieure (6) pour l'application d'un vibrateur.

10. Pieu en béton selon la revendication 9, **caractérisé en ce que** la monture (35 ; 34) est réalisée en vue de la fixation d'un élément de fondation individuel (33).

11. Pieu en béton selon la revendication 10, **caractérisé en ce que** l'élément de fondation individuel (33) est coulé avec des armatures en fer (34), qui dépassent vers le haut depuis les régions supérieures (8) du pieu (1) au-delà de sa surface frontale supérieure (6).
